# DEMANDE DE BREVET EUROPEEN

(11) **EP 0 373 112 A2**
(43) Date de publication de la demande: **13.06.1990**
(21) Numéro de dépôt: 89810903.8
(22) Date de dépôt: 27.11.1989
(51) Int. Cl.: B25B 9/02, B26B 17/00

(54) **Pince**

(30) Priorité: 07.12.1988 CH 4532/88
(71) Demandeur: SIPEL ELECTRONIC S.A., CH-1222 Vesenaz/Genève (CH)
(72) Inventeur: Salvi, Jean-François, CH-1222 Vesenaz/Geneve (CH)
(74) Mandataire: Meylan, Robert Maurice

(57) **Abrégé**

La pince, du type brucelles, est munie d'un levier auxiliaire d'actionnement amovible (5) constitué d'une pièce coudée dont une partie est en forme de boucle (7) entourant la pince. Le levier auxiliaire est positionné en un point intermédiaire de la pince par un ergot (8) s'engageant dans un trou (9, 10) de la pince, ou par un autre moyen.

## Description

La présente invention a pour objet une pince constituée de deux bras flexibles reliés ente eux par une de leurs extrémités, c'est-à-dire une pince du type brucelles.

On connaît, par exemple, des brucelles coupantes, c'est-à-dire des brucelles dont l'extrémité constitue une pince coupante, qui sont largement utilisées pour couper des fils métalliques, en particulier sur les circuits imprimés. Or la coupe d'un fil métallique, même très mince, exige une force relativement grande. Lorsque l'opération est répétée toute la journée, la main se fatigue beaucoup. D'autre part, il est plus facile de fermer les brucelles en les pinçant, entre le pouce et l'index, tout près de son extrémité coupante. En outre, notamment dans des circuits imprimés, les éléments montés sur le circuit imprimé empêche souvent de pincer les brucelles près de leurs extrémités coupantes et l'utilisateur est obligé de pincer les brucelles en un point relativement éloigné des extrémités coupantes, c'est-à-dire en un point où la fermeture des brucelles exige une force beaucoup plus élevée et la fatigue se fait sentir beaucoup plus vite.

La présente invention a pour but de faciliter l'utilisation d'une pince du type ci-dessus, notamment de brucelles coupantes, par des moyens aussi simples que possible.

La pince selon l'invention est caractérisée par le fait qu'elle est munie d'un levier auxiliaire d'actionnement amovible constitué d'une pièce coudée dont une partie est en forme de boucle entourant la pince, des moyens de positionnement étant prévus pour positionner le levier auxiliaire en un point intermédiaire de la pince.

Selon une forme d'exécution préférée de l'invention, le levier auxiliaire est constitué d'une plaquette coudée dont la boucle rectangulaire est munie d'un ergot s'engageant dans un trou de la pince pour son positionnement. Un trou de positionnement est prévu sur les deux branches de la pince, de telle sorte que le levier auxiliaire peut être placé d'un côté ou de l'autre de la pince, notamment pour permettre un actionnement du levier auxiliaire par l'index aussi bien pour un droitier que pour un gaucher ou pour permettre un actionnement soit par l'index soit par le pouce.

La force obtenue au moyen du levier auxiliaire permet de réaliser des pinces du type brucelles pour d'autres usages, par exemple des pinces à plier munies d'un profil, des pinces à redresser le fil métallique, des pinces à former. Les pinces obtenues sont légères et bon marché. La pince pourrait présenter deux paires de becs, l'une pour couper et l'autre pour plier, par exemple.

Le dessin annexé représente, à titre d'exemple, une forme d'exécution de l'invention.
La figure 1 représente des brucelles coupantes ouvertes, au repos.
La figure 2 est une vue des mêmes brucelles fermées, c'est-à-dire actionnées.

Les brucelles coupantes représentées, de forme connue, présentent deux bras 1 et 2 dont les extrémités sont muni es de mâchoires coupantes 3 et 4. Sur les brucelles est monté un levier auxiliaire 5 constitué d'une plaquette coudée présentant un bras d'actionnement 6 et une boucle rectangulaire 7 dont la longueur est telle que les branches 1 et 2 des brucelles sont légèrement sous tension, cette tension maintenant la boucle sur les brucelles. La boucle 7 est en outre munie d'un ergot 8 dirigé vers l'intérieur de la boucle et engagé dans un trou latéral 9 de l'une des branches des brucelles, la branche 2 pour la position du levier auxiliaire représenté en trait plein. Le levier auxiliaire 5 est ainsi positionné sur les brucelles en un point intermédiaire entre ses extrémités. L'autre branche 1 des brucelles est également munie d'un trou 10 permettant de monter le levier auxiliaire 5 sur les brucelles de telle sorte que son bras d'actionnement 6 soit situé de l'autre côté des brucelles, à la position 6′, son ergot 8 étant alors engagé dans le trou 10.

Lorsqu'un utilisateur droitier saisit les brucelles en appuyant avec son pouce sur le bras du levier 6, le côté intérieur de la boucle 7 s'appuye sur la branche 2 en formant le point d'appui du levier, le côté opposé 7a de la boucle venant pousser la branche 1 des brucelles. On constate qu'avec un bras de levier 6 relativement court, le serrage des brucelles devient très facile. Il est en outre possible de tenir les brucelles très en arrière des mâchoires coupantes, se qui facilite grandement l'accès aux fils a couper. Il est possible de couper des fils d'un diamètre relativement grand, qui seraient très difficiles à couper avec des brucelles coupantes sans levier auxiliaire.

Le levier auxiliaire représenté en trait plein peut être soit actionné par le pouce par un droitier, soit actionné par l'index par un gaucher et inversement pour la position 6′ représentée en trait mixte. Les brucelles coupantes selon l' invention présentent donc une grande souplesse d'utilisation.

Les brucelles coupantes sont susceptibles de variantes d'exécution. En particulier, la boucle 7 pourrait être d'une autre forme qu'une forme rectangulaire, par exemple ronde, ovale ou hexagonale. Au lieu d'un ergot et d'un trou, les moyens de positionnement pourraient être réalisé d'une autre manière, par exemple par deux bossages prévus sur la face extérieure des branches, bossages entre lesquels viendrait s'engager la boucle. L'ergot 8 pourrait être prévu à l'autre extrémité de la boucle c'est-à-dire, pour la position représentée en trait plein à la figure 1, dans le trou 10 l'effet du levier serait pratiquement le même.

## Revendications

1. Pince constituée de deux bras flexibles reliés entre eux par l'une de leurs extrémités, caractérisée par le fait qu'elle est munie d'un levier auxiliaire d'actionnement amovible (5) constitué d'une pièce coudée dont une partie est en forme de boucle (7) entourant la pince, des moyens de positionnement (8, 9) étant prévus pour positionner le levier auxiliaire en un point intermédiaire de la pince.

2. Pince selon la revendication 1, caractérisée par le fait que le levier auxiliaire est constitué d'une plaquette coudée dont la boucle rectangulaire (7) est munie d'un ergot (8) s'engageant dans un trou (9, 10) de la pince pour son positionnement.

3. Pince selon la revendication 2, caractérisée par le fait que la pince présente un trou de positionnement (9, 10) dans chacun de ses bras afin de permettre de placer le levier auxiliaire d'un côté ou de l'autre de la pince.
